# FASCICULE DE BREVET EUROPEEN

(11) **EP 3 838 784 B1**
(45) Date de publication et mention de la délivrance du brevet: **19.10.2022**
(21) Numéro de dépôt: 20214087.7
(22) Date de dépôt: 15.12.2020
(51) Int. Cl.: B65D 6/24, B65D 8/00, A47B 47/00, F16B 12/12

(54) **PANNEAU DE CONSTRUCTION, KIT ASSOCIE ET OBJET MODULABLE ASSOCIE**
BAUPANEEL, ENTSPRECHENDES KIT UND MODULIERBARES OBJEKT
BUILDING PANEL, ASSOCIATED KIT AND ASSOCIATED MODULAR OBJECT

(30) Priorité: 18.12.2019 FR 1914727
(43) Date de publication de la demande: 23.06.2021
(73) Titulaire: Pruvost, Julien, 69550 Saint Jean la Bussière (FR)
(72) Inventeur: Pruvost, Julien, 69550 Saint Jean la Bussière (FR)
(74) Mandataire: Cabinet Chaillot

(56) Documents cités:
- CN-A- 85 104 264
- US-A1- 2015 048 082
- US-B2- 7 478 734

## Description

La présente invention concerne le domaine des objets modulables, et porte en particulier sur un panneau de construction, sur un kit associé et sur un objet modulable associé.

Les emballages sont des objets tridimensionnels destinés à contenir et à protéger des marchandises de manière à stocker et/ou à transporter ces dernières.

Il existe différents types d'emballages, tels que des cartons associés à du film étirable, des caisses en matière plastique, des caisses en carton et des caisses sur mesure pour des produits spécifiques. Cependant, ces emballages existants ne sont pas modulables en fonction des produits qu'ils contiennent, de telle sorte que ces emballages existants sont généralement trop grands par rapport aux produits contenus, ce qui ne permet pas un conditionnement optimal des produits stockés et/ou transportés.

La demande de brevet européen EP1660314A1 divulgue un emballage constitué de plusieurs panneaux possédant chacun des bords crénelés, chaque arête de l'emballage étant formée en entremêlant deux bords crénelés de deux panneaux distincts puis en introduisant une tige dans des alésages traversants ménagés dans les deux bords crénelés entremêlés. Cependant, le montage et le démontage de cet emballage ne sont pas aisés. En effet, l'utilisateur doit insérer une tige sur toute la longueur de chaque arête lors du montage de l'emballage, et doit retirer entièrement chaque tige lors du démontage de l'emballage. En outre, les moyens de verrouillage, c'est-à-dire les tiges, de cet emballage ne sont pas intégrés aux panneaux, de telle sorte qu'il existe un risque de perdre ces tiges lorsque l'emballage n'est pas monté.

La demande de brevet chinois CN85104264A divulgue un emballage constitué de plusieurs panneaux d'emballage de forme polygonale convexe possédant des bords crénelés dans lesquels sont ménagés des alésages traversants, des loquets coulissants étant disposés dans certains de ces alésages traversants pour permettre le verrouillage de deux bords crénelés entremêlés de deux panneaux distincts. Cependant, lors du montage de cet emballage, l'utilisateur doit pousser un à un l'ensemble des loquets coulissants pour permettre le verrouillage des arêtes de l'emballage, ce qui rend le montage de l'emballage très fastidieux. De même, lors du démontage de l'emballage, l'utilisateur doit pousser un à un l'ensemble des loquets coulissants dans le sens opposé pour permettre le déverrouillage des arêtes de l'emballage, ce qui rend le démontage de l'emballage également très fastidieux.

La présente invention vise à résoudre les inconvénients de l'état antérieur de la technique, en proposant un panneau de construction possédant une forme polygonale convexe dont chacun des bords possède un motif crénelé constitué d'au moins deux saillies comprenant chacune un alésage longitudinal traversant dans lequel est disposé un dispositif de verrouillage par coulissement. Un objet modulable tridimensionnel, tel qu'un emballage modulable, un meuble modulable ou une cloison modulable, peut ainsi être formé en entremêlant deux à deux les bords de plusieurs panneaux, les dispositifs de verrouillage par coulissement intégrés dans l'ensemble des saillies des panneaux permettant de facilement verrouiller/déverrouiller les entremêlements des panneaux.

La présente invention a donc pour objet un panneau de construction, ledit panneau possédant une forme polygonale convexe, chacun des bords du panneau possédant, sur toute sa longueur, un motif crénelé constitué d'au moins deux saillies dans chacune desquelles est ménagé un alésage longitudinal traversant, caractérisé par le fait qu'un dispositif de verrouillage par coulissement est disposé dans chaque alésage longitudinal traversant du panneau, ledit dispositif de verrouillage par coulissement possédant une longueur identique à celle de l'alésage longitudinal traversant associé et pouvant prendre l'une d'une position déverrouillée dans laquelle le dispositif de verrouillage par coulissement est entièrement rentré à l'intérieur de l'alésage longitudinal traversant associé et d'une position verrouillée dans laquelle le dispositif de verrouillage par coulissement sort partiellement de l'alésage longitudinal traversant associé, dans lequel, pour chaque bord du panneau, les dispositifs de verrouillage par coulissement du motif crénelé correspondant sont configurés pour coulisser dans la même direction pour passer de la position déverrouillée à la position verrouillée, de telle sorte que, lorsque l'un des motifs crénelés du panneau est entremêlé avec un motif crénelé complémentaire d'un bord d'un autre panneau, lors du passage dans la position verrouillée, chaque dispositif de verrouillage par coulissement dudit motif crénelé est configuré pour rentrer partiellement dans l'alésage longitudinal traversant de la saillie adjacente dudit autre panneau et pousser le dispositif de verrouillage par coulissement de ladite saillie adjacente dudit autre panneau.

Ainsi, un objet modulable, tel qu'un emballage, un meuble ou une cloison, peut être formé en entremêlant deux à deux les bords crénelés de plusieurs panneaux.

Dans le cas où l'objet modulable est un emballage, la modularité de l'emballage permet un conditionnement au plus près des produits qui sont stockés et/ou transportés, pour un gain de place et de conditionnement optimal de produits solides fragiles ou non fragiles.

Les panneaux selon l'invention peuvent également être utilisés dans le domaine de l'ameublement et du bâtiment afin de construire des meubles ou des cloisons.

Les dispositifs de verrouillage par coulissement, qui sont directement intégrés dans les panneaux, permettent de facilement verrouiller/déverrouiller les entremêlements des panneaux.

Il suffit en effet, pour verrouiller l'entremêlement de deux panneaux, de pousser le dispositif de verrouillage par coulissement situé à l'une des extrémités dudit entremêlement afin d'entraîner le coulissement de l'ensemble des dispositifs de verrouillage par coulissement dudit entremêlement, chaque dispositif de verrouillage par coulissement entrant dans la saillie adjacente dudit entremêlement et poussant le dispositif de verrouillage adjacent, ce qui permet de grandement faciliter le verrouillage de l'entremêlement par l'utilisateur. Les dispositifs de verrouillage par coulissement de toutes les saillies d'un même bord crénelé ont ainsi leur position de verrouillage d'un même côté du panneau.

De manière identique, pour déverrouiller l'entremêlement des deux panneaux, l'utilisateur devra simplement pousser le dispositif de verrouillage par coulissement situé à l'autre extrémité dudit entremêlement afin d'entraîner le coulissement, dans le sens inverse, de l'ensemble des dispositifs de verrouillage par coulissement dudit entremêlement, chaque dispositif de verrouillage par coulissement rentrant alors entièrement dans sa propre saillie, ce qui permet de grandement faciliter le déverrouillage de l'entremêlement par l'utilisateur.

Les dispositifs de verrouillage par coulissement d'un même motif crénelé étant configurés pour coulisser dans la même direction pour passer de la position déverrouillée à la position verrouillée, l'ensemble des dispositifs de verrouillage par coulissement d'un bord entremêlé avec le bord d'un autre panneau peuvent ainsi être déplacés simultanément par un seul geste d'opérateur, évitant ainsi une multitude d'actions de verrouillage.

Selon une caractéristique particulière de l'invention, ledit panneau possède une forme carrée ou rectangulaire, la hauteur des au moins deux saillies de chaque motif crénelé étant égale à l'épaisseur du panneau.

Ainsi, la forme carrée ou rectangulaire des panneaux permet, par exemple, de réaliser des emballages modulables en forme de caisse.

Différentes dimensions de panneau sont possibles en fonction des produits à transporter et/ou à stocker.

A titre d'exemple, les panneaux pourront avoir une forme carrée de 20 cm x 20 cm ou de 40 cm x 40 cm, ou une forme rectangulaire de 20 cm x 40 cm.

Les panneaux permettent ainsi de former tous types d'emballages, de meubles ou de cloisons ayant des tailles et des formes différentes.

Selon une caractéristique particulière de l'invention, les au moins deux saillies de chaque motif crénelé sont fixées de manière amovible sur le bord correspondant du panneau. Ainsi, les saillies peuvent être montées sur les bords du panneau, puis fixées par vissage, rivetage ou collage. Ainsi, seules les saillies peuvent être réalisées par injection plastique, ce qui permet de réduire les coûts de fabrication du panneau.

Selon une caractéristique particulière de l'invention, chaque saillie de motif crénelé possède un mécanisme de retenue configuré pour retenir le dispositif de verrouillage par coulissement dans l'une de la position déverrouillée et de la position verrouillée.

Ainsi, le mécanisme de retenue permet d'empêcher le déplacement du dispositif de verrouillage par coulissement dans la saillie associée, de manière à garantir que le dispositif de verrouillage par coulissement reste dans la position déverrouillée ou dans la position verrouillée, lorsque ce dernier n'est pas sollicité.

Selon une caractéristique particulière de l'invention, chaque dispositif de verrouillage par coulissement comprend un corps allongé apte à coulisser dans l'alésage longitudinal traversant de la saillie associée, ledit corps allongé comprenant une première extrémité portant un premier élément métallique et une seconde extrémité opposée portant un second élément métallique, le dispositif de verrouillage par coulissement comprenant en outre une tige s'étendant axialement à partir de la première extrémité du corps allongé, le mécanisme de retenue étant constitué d'un aimant annulaire disposé de manière fixe dans l'alésage longitudinal traversant de la saillie associée et traversé par ladite tige, de telle sorte que, dans la position déverrouillée, le corps allongé se trouve entièrement dans l'alésage longitudinal traversant de la saillie associée et le premier élément métallique porté par la première extrémité du corps allongé est en contact avec l'aimant annulaire, et dans la position verrouillée obtenue en poussant ladite tige vers l'intérieur de l'alésage longitudinal traversant, la seconde extrémité du corps allongé se trouve en dehors de l'alésage longitudinal traversant de la saillie associée et le second élément métallique porté par la seconde extrémité du corps allongé est configurée pour être en contact avec l'aimant annulaire de l'alésage longitudinal traversant de la saillie adjacente d'un autre panneau entremêlé avec ledit panneau. Ainsi, l'aimant disposé dans la saillie permet soit de retenir le dispositif de verrouillage par coulissement de ladite saillie dans la position déverrouillée, soit de retenir la seconde extrémité d'un dispositif de verrouillage par coulissement adjacent d'un autre panneau dans la position verrouillée.

Il est à noter que l'aimant doit être conçu de manière à ne plus retenir le dispositif de verrouillage par coulissement retenu lorsque ce dernier est sollicité en étant poussé par l'utilisateur ou par un autre dispositif de verrouillage par coulissement.

Les premier et second éléments métalliques portés par les première et seconde extrémités du corps allongé peuvent, par exemple, être des rondelles métalliques.

Lorsque tous les dispositifs de verrouillage par coulissement d'un entremêlement de deux panneaux de l'objet modulable sont dans la position déverrouillée (c'est-à-dire, lorsque la première extrémité de chaque corps allongé est retenue par l'aimant de la saillie associée), pour verrouiller ledit entremêlement, l'utilisateur devra pousser la tige du dispositif de verrouillage par coulissement situé à l'une des extrémités dudit entremêlement, de telle sorte que la seconde extrémité de chaque corps allongé entrera dans la saillie adjacente de l'entremêlement et sera retenue par l'aimant de la saillie adjacente, hormis la seconde extrémité du dernier corps allongé qui sortira de sa saillie et sera ainsi accessible par l'utilisateur.

L'utilisateur aura alors simplement à appuyer sur cette seconde extrémité accessible du dernier corps allongé pour déverrouiller l'entremêlement des deux panneaux de l'objet modulable.

Il est à noter que le mécanisme de retenue pourrait également être constitué d'une goupille, sans s'écarter du cadre de la présente invention.

Selon une caractéristique particulière de l'invention, le dispositif de verrouillage par coulissement comprend en outre une butée disposée de manière fixe dans l'alésage longitudinal traversant de la saillie associée, au niveau d'un évidement périphérique ménagé dans le corps allongé de manière à limiter la course du corps allongé dans l'alésage longitudinal traversant.

Ainsi, la butée permet d'éviter que le corps allongé ne sorte entièrement de sa saillie dans la position déverrouillée.

Selon une caractéristique particulière de l'invention, le dispositif de verrouillage par coulissement comprend en outre un cylindre ajusté dans l'alésage longitudinal traversant de la saillie associée, ledit cylindre contenant l'aimant annulaire à l'une de ses extrémités et étant évasé à l'autre de ses extrémités.

Ainsi, la disposition de l'aimant à l'une des extrémités du cylindre permet de fixer la position de l'aimant dans l'alésage longitudinal traversant de la saillie, ladite extrémité du cylindre portant l'aimant étant disposée à l'intérieur de l'alésage longitudinal traversant, la longueur du cylindre étant identique à celle de la tige du dispositif de verrouillage par coulissement.

L'autre extrémité du cylindre est disposée au niveau de l'une des extrémités de l'alésage longitudinal traversant de la saillie, et est évasée de manière à faciliter l'introduction dans le cylindre de la seconde extrémité du corps allongé d'un autre dispositif de verrouillage par coulissement dans la position verrouillée.

Selon une variante de la présente invention, chaque dispositif de verrouillage par coulissement comprend une tige mobile dont la longueur est identique à celle de l'alésage longitudinal traversant de la saillie associée, le mécanisme de retenue étant constitué d'un premier aimant annulaire disposé de manière fixe dans l'alésage longitudinal traversant de la saillie associée et traversé par ladite tige mobile, un second aimant annulaire étant monté de manière coulissante sur la tige mobile, l'extrémité de la tige mobile côté second aimant annulaire étant évasée de manière à empêcher le désengagement du second aimant annulaire, le dispositif de verrouillage par coulissement comprenant en outre une butée disposée de manière fixe dans l'alésage longitudinal traversant de la saillie associée de manière à limiter la course du second aimant annulaire dans l'alésage longitudinal traversant, la tige mobile portant une rondelle d'arrêt située entre la butée et le premier aimant annulaire de manière à limiter la course de la tige mobile dans l'alésage longitudinal traversant, de telle sorte que, dans la position déverrouillée, la tige mobile se trouve entièrement dans l'alésage longitudinal traversant de la saillie associée, la rondelle d'arrêt est en butée contre le premier aimant annulaire et le second aimant annulaire est pris en sandwich entre l'extrémité évasée de la tige mobile et la butée, et dans la position verrouillée, la rondelle d'arrêt est contre la butée et au moins une partie du second aimant annulaire se trouve en dehors de l'alésage longitudinal traversant de la saillie associée et est configurée pour être attirée, par attraction magnétique, par le premier aimant annulaire de l'alésage longitudinal traversant de la saillie adjacente d'un autre panneau entremêlé avec ledit panneau.

Ainsi, le premier aimant annulaire disposé dans la saillie permet soit de retenir le dispositif de verrouillage par coulissement de ladite saillie dans la position déverrouillée par contact de la rondelle d'arrêt de la tige mobile contre le premier aimant annulaire, soit de retenir le second aimant annulaire du dispositif de verrouillage par coulissement adjacent de la saillie adjacente d'un autre panneau dans la position verrouillée.

Le dispositif de verrouillage par coulissement selon cette variante de la présente invention permet ainsi d'obtenir un verrouillage linéaire automatique par attraction magnétique. Lorsque les saillies de deux bords crénelés de deux panneaux sont entremêlées, les seconds aimants annulaires sont automatiquement attirés par les premiers aimants annulaires des saillies suivantes et viennent en contact contre ces derniers, les seconds aimants annulaires déplaçant également leurs tiges mobiles associées lors de leur déplacement. Le second aimant annulaire de la dernière saillie de l'entremêlement reste immobile étant donné qu'il n'a pas de premier aimant annulaire adjacent, la tige mobile de la dernière saillie sortant quant à elle partiellement de sa saillie en étant poussée par la tige mobile de la saillie précédente. Le verrouillage est permanent et ce jusqu'à l'intervention humaine par une pression sur la tige mobile de la dernière saillie de l'entremêlement.

Les seconds aimants annulaires sortent uniquement si les saillies suivantes de l'entremêlement (c'est-à-dire, les premiers aimants annulaires adjacents) sont présentes, ce qui n'est pas le cas de la tige mobile de la dernière saillie de l'entremêlement qui servira de tige de rappel et sortira pour permettre le déverrouillage de l'entremêlement.

Il est à noter que les dispositifs de verrouillage pourraient également être des verrous pneumatiques, hydrauliques ou encore électriques, sans s'écarter du cadre de la présente invention. Selon une caractéristique particulière de l'invention, le panneau possède au moins une ouverture ménagée dans son épaisseur.

L'au moins une ouverture possède, de préférence, une forme carrée (par exemple, de 14 cm x 14cm) ou rectangulaire. Selon une caractéristique particulière de l'invention, le panneau comprend en outre au moins un élément de fixation disposé autour de l'au moins une ouverture et configuré pour permettre la fixation d'un revêtement en regard de l'au moins une ouverture.

Ainsi, l'au moins une ouverture peut être obturée à l'aide d'un revêtement fixé sur le panneau à l'aide de l'au moins un élément de fixation.

L'au moins un élément de fixation peut, par exemple, être au moins une bande adhésive, telle qu'une bande à boucles et à crochets (bande Velcro^{®}). Dans ce cas, l'au moins une ouverture est, de préférence, bordurée pour permettre l'apposition de l'au moins une bande adhésive.

Le revêtement peut, par exemple, être au moins l'une parmi une mousse de protection, une plaque en matière plastique, une plaque en carton, une plaque en plexi-verre et une plaque d'informations signalétiques. Le revêtement peut également comprendre une interface numérique.

Selon une caractéristique particulière de l'invention, le panneau est réalisé en au moins un matériau parmi de la matière plastique, telle que du plastique acrylonitrile-butadiène-styrène (ABS), du polystyrène ou du poly(téréphtalate d'éthylène) (PET), du métal, tel que de l'aluminium ou de l'acier, du bois et du carton.

La présente invention a également pour objet un kit pour construire un objet modulable, comprenant une pluralité de panneaux de construction tels que décrits ci-dessus. Ainsi, le kit permet de construire un objet modulable en entremêlant deux à deux les bords de plusieurs panneaux pour former les arêtes de l'objet modulable, les dispositifs de verrouillage par coulissement intégrés dans les panneaux permettant de facilement verrouiller/déverrouiller les arêtes de l'objet modulable. Ainsi, dans le cas d'un objet modulable de type emballage, l'utilisateur peut choisir la forme et les dimensions de l'emballage en fonction du ou des produits stockés et/ou transportés.

Selon une caractéristique particulière de l'invention, le kit comprend en outre au moins une pièce de liaison supplémentaire conçue pour être insérée dans des motifs crénelés contigus de deux panneaux adjacents de manière à permettre l'assemblage des deux panneaux adjacents dans le même plan, l'au moins une pièce de liaison supplémentaire possédant deux alésages longitudinaux traversants parallèles comprenant chacun un dispositif de verrouillage par coulissement.

Ainsi, l'au moins une pièce de liaison supplémentaire, ayant de préférence une forme cubique ou parallélépipédique, peut être insérée entre deux motifs crénelés afin d'abuter deux panneaux du kit dans le même plan, l'au moins une pièce de liaison supplémentaire possédant deux dispositifs de verrouillage par coulissement de manière à permettre le verrouillage de celle-ci entre lesdits deux panneaux.

Selon une caractéristique particulière de l'invention, l'au moins une pièce de liaison supplémentaire possède en outre un troisième alésage longitudinal traversant perpendiculaire aux deux alésages longitudinaux traversants parallèles, ledit troisième alésage longitudinal traversant comprenant un dispositif de verrouillage par coulissement. Ainsi, lorsque la pièce de liaison supplémentaire est insérée entre deux premiers motifs crénelés en regard de deux panneaux dans le même plan, le dispositif de verrouillage par coulissement du troisième alésage longitudinal traversant de la pièce de liaison supplémentaire peut être utilisé pour le verrouillage de deux seconds motifs crénelés adjacents des deux panneaux, les deux seconds motifs crénelés étant perpendiculaires aux deux premiers motifs crénelés.

Selon une caractéristique particulière de l'invention, le kit comprend en outre au moins une pièce de jonction supplémentaire conçue pour s'emboîter sur deux bords adjacents sans saillie de deux panneaux adjacents, de manière à permettre l'assemblage des deux panneaux adjacents dans le même plan.

Ainsi, lorsque deux bords en regard de deux panneaux dans le même plan ne possèdent pas de saillie, la pièce de jonction supplémentaire peut être emboîtée puis fixée sur lesdits deux bords sans saillie, de manière à former un panneau de plus grande taille.

De préférence, l'une des extrémités de la pièce de jonction supplémentaire possède un alésage longitudinal traversant comprenant un dispositif de verrouillage par coulissement pouvant être utilisé pour le verrouillage de deux bords à motif crénelé adjacents des deux panneaux, lesdits deux bords à motif crénelé étant perpendiculaires aux deux bords sans saillie.

Selon une caractéristique particulière de l'invention, le kit comprend en outre au moins une pièce d'angle supplémentaire comprenant deux faces adjacentes comportant chacune un motif crénelé constitué d'au moins deux saillies dans chacune desquelles est ménagé un alésage longitudinal traversant dans lequel est disposé un dispositif de verrouillage par coulissement, de telle sorte que chacune desdites deux faces à motif crénelé de l'au moins pièce d'angle supplémentaire est configurée pour s'entremêler avec un bord à motif crénelé complémentaire d'un panneau, de manière à former une liaison à angle de deux panneaux. Ainsi, la pièce d'angle supplémentaire possède deux rangées de saillies sur deux faces adjacentes aptes à s'entremêler avec deux motifs crénelés complémentaires de deux panneaux, de manière à former une arête entre deux panneaux inclinés l'un par rapport à l'autre. De préférence, la pièce d'angle supplémentaire permet de former un angle de 90° entre les deux panneaux.

De préférence, des joints d'étanchéité sont disposés sur les pièces d'angle supplémentaires, de manière à rendre étanche le contenant formé à l'aide du kit.

La présente invention a en outre pour objet un objet modulable, tel qu'un emballage modulable, un meuble modulable ou une cloison modulable, construit à l'aide d'un kit tel que décrit ci-dessus.

Ainsi, l'utilisateur pourra utiliser le kit pour construire un objet modulable possédant une forme qui est appropriée à son utilisation. L'objet modulable pourra, par exemple, prendre la forme d'une caisse dans le domaine de l'emballage, la forme d'un meuble dans le domaine de l'ameublement, ou la forme d'une cloison dans le domaine du bâtiment.

Ainsi, l'utilisateur pourra utiliser le kit pour construire un emballage modulable possédant une forme appropriée pour un conditionnement optimal du ou des produits qu'il souhaite stocker et/ou transporter.

Pour mieux illustrer l'objet de la présente invention, on va en décrire ci-après, à titre illustratif et non limitatif, des modes de réalisations préférés, avec référence aux dessins annexés.

Sur ces dessins :
[Fig. 1] est une vue de face d'un panneau selon un premier mode de réalisation de la présente invention, lorsque les dispositifs de verrouillage par coulissement du panneau sont dans la position déverrouillée ;
[Fig. 2] est une vue de face du panneau de la Figure 1 lorsque les dispositifs de verrouillage par coulissement du panneau sont dans la position verrouillée ;
[Fig. 3] est une vue en perspective d'un premier emballage modulable réalisé à l'aide de panneaux de la Figure 1 ;
[Fig. 4] est une vue en perspective d'un second emballage modulable réalisé à l'aide de panneaux de la Figure 1 ;
[Fig. 5a] est une vue en coupe de deux bords entremêlés de deux panneaux de la Figure 1, lorsque les dispositifs de verrouillage par coulissement des deux panneaux sont dans la position déverrouillée ;
[Fig. 5b] est une vue en coupe de deux bords entremêlés de deux panneaux de la Figure 1, lorsque les dispositifs de verrouillage par coulissement des deux panneaux sont dans la position verrouillée ;
[Fig. 6] est une vue en perspective d'un corps allongé d'un dispositif de verrouillage par coulissement selon un mode de réalisation particulier de la présente invention ;
[Fig. 7] est une vue en perspective du dispositif de verrouillage par coulissement de la Figure 6 dans la position déverrouillée ;
[Fig. 8] est une vue en perspective du dispositif de verrouillage par coulissement de la Figure 6 dans la position verrouillée ;
[Fig. 9] est une vue en perspective d'un panneau selon un deuxième mode de réalisation de la présente invention ;
[Fig. 10] est une vue en perspective d'un panneau et d'une pièce de liaison supplémentaire selon un troisième mode de réalisation de la présente invention ;
[Fig. 11] est une vue en perspective d'un ensemble panneau constitué d'un assemblage de plusieurs panneaux et de plusieurs pièces de liaison supplémentaires selon la présente invention ;
[Fig. 12] est une vue en perspective de panneaux, de pièces de liaison supplémentaires et d'une pièce de jonction supplémentaire selon un quatrième mode de réalisation de la présente invention ;
[Fig. 13] est une vue en coupe d'une saillie d'un panneau de la Figure 12, lorsque le dispositif de verrouillage par coulissement est dans la position déverrouillée ;
[Fig. 14] est une vue en coupe de deux bords entremêlés de deux panneaux de la Figure 12, lorsque les dispositifs de verrouillage par coulissement sont dans la position verrouillée ;
[Fig. 15] est une vue en perspective de deux panneaux et d'une pièce d'angle supplémentaire selon un cinquième mode de réalisation de la présente invention ; et
[Fig. 16] est une vue en perspective de deux panneaux et d'une pièce d'angle supplémentaire selon un sixième mode de réalisation de l'invention.

Si l'on se réfère aux Figures 1 et 2, on peut voir qu'il y est représenté un panneau 1 de construction selon un premier mode de réalisation de la présente invention.

Le panneau 1 possède une forme carrée, mais pourrait également prendre une quelconque autre forme polygonale convexe, telle qu'un rectangle, un triangle, un losange, un hexagone ou un pentagone, sans s'écarter du cadre de la présente invention.

Le panneau 1 est réalisé en matière plastique telle que du plastique acrylonitrile-butadiène-styrène (ABS), du polystyrène ou du poly(téréphtalate d'éthylène) (PET), mais pourrait également être réalisé en métal tel que de l'aluminium ou de l'acier, en bois ou en carton, sans s'écarter du cadre de la présente invention.

Chacun des quatre bords du panneau 1 possède, sur toute sa longueur, un motif crénelé 2 constitué de deux saillies 3. Il est à noter que les motifs crénelés 2 pourraient également comprendre un nombre quelconque de saillies 3, sans s'écarter du cadre de la présente invention.

Pour chaque motif crénelé 2, la distance séparant les deux saillies 3 est identique à la longueur des saillies 3. L'espace vide entre les deux saillies 3 peut ainsi recevoir une saillie 3 d'un autre panneau 1. Chaque motif crénelé 2 du panneau 1 peut ainsi être entremêlé avec un motif crénelé 2 d'un autre panneau 1.

Dans le mode de réalisation particulier représenté sur les Figures 1 et 2, la longueur des saillies 3 est égale au quart de la longueur du côté du panneau 1. Cependant, la longueur des saillies 3 pourrait également être supérieure ou inférieure au quart de la longueur du côté du panneau 1, sans s'écarter du cadre de la présente invention, la seule contrainte étant que le motif crénelé 2 soit complémentaire d'un autre motif crénelé 2 d'un autre panneau 1.

Un alésage longitudinal traversant 4 de section circulaire est ménagé dans chaque saillie 3 du panneau 1.

Les éléments présents à l'intérieur des alésages longitudinaux traversants 4 ont été représentés en pointillé sur les Figures 1 et 2.

Un dispositif de verrouillage par coulissement 5 est disposé dans chaque alésage longitudinal traversant 4 du panneau 1.

Chaque dispositif de verrouillage par coulissement 5 possède une longueur identique à celle de l'alésage longitudinal traversant 4 associé et peut prendre soit une position déverrouillée (telle que représentée sur la Figure 1) dans laquelle le dispositif de verrouillage par coulissement 5 est entièrement rentré à l'intérieur de l'alésage longitudinal traversant 4 associé, soit une position verrouillée (telle que représentée sur la Figure 2) dans laquelle le dispositif de verrouillage par coulissement 5 sort partiellement de l'alésage longitudinal traversant 4 associé.

La structure du dispositif de verrouillage par coulissement 5 sera décrite plus en détail aux Figures 5a et 5b.

Si l'on se réfère à la Figure 3, on peut voir qu'il y est représenté un emballage modulable 7 en forme de caisse cubique réalisé à l'aide de six panneaux 1.

Il est à noter que les panneaux 1 pourraient également être utilisés pour construire un autre type d'objet modulable tel qu'un meuble ou une cloison, sans s'écarter du cadre de la présente invention.

Chacun des six côtés de l'emballage modulable 7 est réalisé à l'aide d'un panneau 1.

L'emballage modulable 7 est réalisé en entremêlant deux à deux les bords crénelés des six panneaux 1 pour former les arêtes de l'emballage modulable 7.

L'ensemble des dispositifs de verrouillage par coulissement 5 de l'emballage modulable 7 sont placés dans la position verrouillée. Certains des dispositifs de verrouillage par coulissement 5, normalement non visibles, ont été représentés en pointillé à la Figure 3.

Lorsqu'un premier motif crénelé 2 d'un premier panneau 1 est entremêlé avec un second motif crénelé 2 complémentaire d'un second panneau 1 pour former une arête de l'emballage modulable 7, lors du passage dans la position verrouillée, chaque dispositif de verrouillage par coulissement 5 des premier et second motifs crénelés 2 rentre partiellement dans l'alésage longitudinal traversant 4 de la saillie 3 adjacente de l'autre panneau et pousse le dispositif de verrouillage par coulissement 5 de ladite saillie 3 adjacente de l'autre panneau 1, ce qui permet de réaliser un verrouillage en série.

Les dispositifs de verrouillage par coulissement 5 d'un même bord crénelé étant configurés pour coulisser dans la même direction pour passer de la position déverrouillée à la position verrouillée, l'ensemble des dispositifs de verrouillage par coulissement 5 d'un bord entremêlé avec le bord d'un autre panneau 1 peuvent ainsi être déplacés simultanément par un seul geste d'opérateur, évitant ainsi une multitude d'actions de verrouillage.

Les dispositifs de verrouillage par coulissement 5 intégrés dans les panneaux 1 permettent ainsi de faciliter le verrouillage/déverrouillage des arêtes de l'emballage modulable 7.

Pour verrouiller une arête de l'emballage modulable 7, l'utilisateur devra ainsi pousser le dispositif de verrouillage par coulissement 5 situé à l'une des extrémités de ladite arête afin d'entraîner le coulissement de l'ensemble des dispositifs de verrouillage par coulissement 5 de ladite arête, chaque dispositif de verrouillage par coulissement 5 entrant dans la saillie 3 adjacente de ladite arête et poussant le dispositif de verrouillage 5 présent dans cette dernière.

De la même manière, pour déverrouiller l'arête de l'emballage modulable 7, l'utilisateur devra simplement pousser le dispositif de verrouillage par coulissement 5 situé à l'autre extrémité de ladite arête afin d'entraîner le coulissement, dans le sens inverse, de l'ensemble des dispositifs de verrouillage par coulissement 5 de ladite arête, chaque dispositif de verrouillage par coulissement 5 rentrant alors entièrement dans sa propre saillie 3.

La hauteur des saillies 3 de chaque panneau 1 est égale à l'épaisseur du panneau 1, ce qui permet d'obtenir des arêtes en forme de coin à 90°.

A titre d'exemple, les panneaux 1 de l'emballage modulable 7 pourront avoir des dimensions de 20 cm x 20 cm ou de 40 cm x 40 cm.

Si l'on réfère à la Figure 4, on peut voir qu'il y est représenté un autre emballage modulable 8 en forme de caisse parallélépipédique réalisé à l'aide de dix panneaux 1.

Dans cet autre exemple, deux bords crénelés de deux panneaux 1 sont emboîtés dans le même plan afin de former la face supérieure de l'emballage modulable 8, deux bords crénelés de deux autres panneaux 1 sont emboîtés dans le même plan afin de former la face inférieure de l'emballage modulable 8, deux bords crénelés de deux autres panneaux 1 sont emboîtés dans le même plan afin de former une face latérale de l'emballage modulable 8, et deux bords crénelés de deux autres panneaux 1 sont emboîtés dans le même plan afin de former une autre face latérale de l'emballage modulable 8.

Les bords crénelés des panneaux 1 sont ensuite entremêlés deux à deux pour former les arêtes de l'emballage modulable 8 de forme parallélépipédique, et l'ensemble des dispositifs de verrouillage par coulissement 5 sont placés dans la position verrouillée.

Si l'on réfère aux Figures 5a et 5b, on peut voir qu'il y est représenté un bord crénelé d'un panneau 1 entremêlé avec un bord crénelé d'un autre panneau 1.

Chaque dispositif de verrouillage par coulissement 5 comprend un corps allongé 9 sensiblement cylindrique apte à coulisser dans l'alésage longitudinal traversant 4 de la saillie 3 associée.

Le corps allongé 9 comprend une première extrémité portant un premier élément métallique 10 et une seconde extrémité portant un second élément métallique 11.

Chaque dispositif de verrouillage par coulissement 5 comprend en outre une tige 12 s'étendant axialement à partir de la première extrémité du corps allongé 9.

Un aimant annulaire 13 est disposé de manière fixe dans l'alésage longitudinal traversant 4 de la saillie 3 associée et est traversé par la tige 12 du dispositif de verrouillage par coulissement 5 associé, de telle sorte que, dans la position déverrouillée (telle que représentée à la Figure 5a), chaque corps allongé 9 se trouve entièrement dans l'alésage longitudinal traversant 4 de la saillie 3 associée et le premier élément métallique 10 porté par la première extrémité du corps allongé 9 est en contact avec l'aimant annulaire 13 et est retenu par celui-ci, et dans la position verrouillée (telle que représentée à la Figure 5b) obtenue en poussant vers la droite la tige 12 du dispositif de verrouillage par coulissement 5 le plus à gauche, la seconde extrémité du corps allongé 9 se trouve en dehors de l'alésage longitudinal traversant 4 de la saillie 3 associée et le second élément métallique 11 porté par la seconde extrémité du corps allongé 9 est en contact avec l'aimant annulaire 13 de l'alésage longitudinal traversant 4 de la saillie 3 adjacente et est retenu par celui-ci, ce qui permet le verrouillage des deux bords crénelés des deux panneaux 1.

Chaque aimant 13 est conçu de manière à ne plus retenir le dispositif de verrouillage par coulissement 5 retenu lorsque ce dernier est sollicité en étant poussé par l'utilisateur ou par un autre dispositif de verrouillage par coulissement 5.

Les premier et second éléments métalliques 10, 11 portés par les première et seconde extrémités du corps allongé 9 peuvent, par exemple, être des rondelles métalliques. Lorsque tous les dispositifs de verrouillage par coulissement 5 sont dans la position déverrouillée (c'est-à-dire, lorsque la première extrémité de chaque corps allongé 9 est retenue par l'aimant 13 de la saillie 3 associée, tel que représenté à la Figure 5a), pour verrouiller l'assemblage, l'utilisateur devra pousser la tige 12 accessible du dispositif de verrouillage par coulissement 5 situé à l'une des extrémités dudit assemblage, de telle sorte que la seconde extrémité de chaque corps allongé 9 entrera dans la saillie 3 adjacente et sera retenue par l'aimant 13 de la saillie 3 adjacente, hormis la seconde extrémité du dernier corps allongé 9 qui sortira de sa saillie 3 et sera ainsi accessible par l'utilisateur (tel que représenté à la Figure 5b). L'utilisateur aura alors simplement à appuyer sur cette seconde extrémité accessible du dernier corps allongé 9 pour déverrouiller l'assemblage.

Il est à noter qu'une goupille pourrait également être utilisée en tant que mécanisme de retenue à la place de l'aimant 13, sans s'écarter du cadre de la présente invention.

Si l'on réfère à la Figure 6, on peut voir qu'il y est représenté la partie mobile du dispositif de verrouillage par coulissement 5 selon un mode de réalisation particulier de la présente invention.

Dans ce mode de réalisation particulier, le corps allongé 9 porte des ailettes longitudinales périphériques 14, lesdites ailettes 14 permettant le guidage du corps allongé 9 dans l'alésage longitudinal traversant 4 associé.

Le corps allongé 9 comprend en outre un évidement périphérique 15 ménagé entre le premier élément métallique 10 et les ailettes 14, ledit évidement périphérique 15 permettant de limiter la course du corps allongé 9 comme cela sera décrit plus en détail aux Figures 7 et 8.

Enfin, la seconde extrémité du corps allongé 9 portant le second élément métallique 11 possède une forme effilée 16. Si l'on réfère aux Figures 7 et 8, on peut voir qu'il y est représenté le dispositif de verrouillage par coulissement 5 selon le mode de réalisation particulier de l'invention.

Le dispositif de verrouillage par coulissement 5 comprend en outre un anneau servant de butée 17 disposé de manière fixe dans l'alésage longitudinal traversant 4 de la saillie 3 associée, au niveau de l'évidement périphérique 15 ménagé dans le corps allongé 9, ledit anneau servant de butée 17 permettant de limiter la course du corps allongé 9 dans l'alésage longitudinal traversant 4 associé.

Sur la Figure 7, le dispositif de verrouillage par coulissement 5 est dans la position déverrouillée et les ailettes 14 sont en butée contre l'anneau 17. Au contraire, sur la Figure 8, le dispositif de verrouillage par coulissement 5 est dans la position verrouillée et le premier élément métallique 10 est en butée contre l'anneau 17. L'anneau 17 permet ainsi de limiter la course du corps allongé 9 entre la position déverrouillée et la position verrouillée.

Le dispositif de verrouillage par coulissement 5 comprend en outre un cylindre 18 ajusté dans l'alésage longitudinal traversant 4 de la saillie 3 associée, ledit cylindre 18 contenant l'aimant annulaire 13 à l'une de ses extrémités et étant évasé à l'autre de ses extrémités.

La disposition de l'aimant 13 à l'une des extrémités du cylindre 18 permet de fixer la position de l'aimant 13 à l'intérieur de l'alésage longitudinal traversant 4 de la saillie 3 associée.

La longueur du cylindre 18 est identique à celle de la tige 12 du dispositif de verrouillage par coulissement 5, de telle sorte que, lorsque le premier élément métallique 10 est en contact avec l'aimant 13, l'extrémité libre de la tige 12 se retrouve à la sortie de l'extrémité évasée du cylindre 18.

L'extrémité évasée du cylindre 18 permet de faciliter l'introduction dans le cylindre 18 de la seconde extrémité de forme effilée 16 du corps allongé 9 d'un autre dispositif de verrouillage par coulissement 5.

Si l'on réfère à la Figure 9, on peut voir qu'il y est représenté un panneau 19 de construction selon un deuxième mode de réalisation de la présente invention.

Les éléments communs entre le premier mode de réalisation de l'invention sur les Figures 1 à 8 et ce deuxième mode de réalisation de l'invention portent le même chiffre de référence, à l'exception du panneau qui porte le chiffre de référence 19, et ne seront pas décrits plus en détail ici lorsqu'ils sont de structures identiques.

Le panneau 19 selon le deuxième mode de réalisation est identique au panneau 1 selon le premier mode de réalisation, à l'exception du fait qu'il possède en outre une ouverture 20 centrale ménagée dans son épaisseur. L'ouverture 20 possède une forme carrée, par exemple de 14 cm x 14cm, mais pourrait également prendre une quelconque autre forme, sans s'écarter du cadre de la présente invention.

L'ouverture 20 possède en outre une bordure 21 pour permettre l'apposition sur celle-ci d'un élément de fixation (non représenté sur la Figure 9) autour de l'ouverture 20, ledit élément de fixation permettant la fixation d'un revêtement (non représenté sur la Figure 9) en regard de l'ouverture 20.

L'élément de fixation peut, par exemple, être au moins une bande adhésive, telle qu'une bande à boucles et à crochets (bande Velcro^{®}).

Le revêtement peut, par exemple, être au moins l'une parmi une mousse de protection, une plaque en matière plastique, une plaque en carton, une plaque en plexi-verre et une plaque d'informations signalétiques. Le revêtement peut également comprendre une interface numérique.

Le panneau 19 comprend en outre plusieurs renfoncements 22 ménagés autour de la bordure 21, ces renfoncements 22 étant dus à la fabrication du panneau 19 par impression tridimensionnelle. Le panneau 19 pourrait également ne pas comprendre ces renfoncements 22, sans s'écarter du cadre de la présente invention.

Si l'on réfère à la Figure 10, on peut voir qu'il y est représenté un panneau 23 et une pièce de liaison supplémentaire 24 selon un troisième mode de réalisation de la présente invention.

Les éléments communs entre le deuxième mode de réalisation de l'invention sur la Figure 9 et ce troisième mode de réalisation de l'invention portent le même chiffre de référence, à l'exception du panneau qui porte le chiffre de référence 23, et ne seront pas décrits plus en détail ici lorsqu'ils sont de structures identiques.

Contrairement au panneau 19 qui possède une forme carrée, le panneau 23 possède une forme rectangulaire, par exemple de 20 cm x 40 cm.

En outre, contrairement au panneau 19 qui possède une unique ouverture 20, le panneau 23 possède deux ouvertures 20.

Le motif crénelé 2 du bord supérieur du panneau 23 est constitué de trois saillies 3, la saillie 3 centrale étant plus longue que les deux autres.

Le motif crénelé 2 du bord inférieur du panneau 23 est constitué de quatre saillies 3 de même longueur, l'espace séparant les deux saillies 3 centrales ayant la même longueur que la saillie 3 centrale du motif crénelé 2 du bord supérieur du panneau 23, de telle sorte que le motif crénelé 2 du bord inférieur du panneau 23 est complémentaire de celui du bord supérieur du panneau 23. Ainsi, le motif crénelé 2 du bord inférieur du panneau 23 peut être entremêlé avec le motif crénelé 2 du bord supérieur d'un autre panneau 23.

Le dispositif de verrouillage par coulissement 5 de la saillie 3 centrale plus longue du motif crénelé 2 du bord supérieur du panneau 23 est plus long que les autres dispositifs de verrouillage par coulissement 5 du panneau 23 et possède une longueur identique à celle de ladite saillie 3 centrale plus longue du motif crénelé 2 du bord supérieur du panneau 23.

La pièce de liaison supplémentaire 24 est conçue pour être insérée entre deux motifs crénelés 2 de deux panneaux 23 adjacents de manière à permettre l'assemblage des deux panneaux 23 adjacents dans le même plan.

La pièce de liaison supplémentaire 24 possède une forme parallélépipédique dont la longueur est identique à celle de la saillie 3 centrale plus longue du bord supérieur du panneau 23, dont l'épaisseur est identique à celle du panneau 23 et dont la hauteur est égale au double de celle des saillies 3 du panneau 23.

La moitié de la pièce de liaison supplémentaire 24 peut ainsi être introduite dans l'espace séparant les deux saillies 3 centrales du bord inférieur du panneau 23.

La pièce de liaison supplémentaire 24 possède deux alésages longitudinaux traversants 25 parallèles comprenant chacun un dispositif de verrouillage par coulissement 5 similaire à ceux présents dans les saillies 3 du panneau 23, de manière à permettre le verrouillage de la pièce de liaison supplémentaire 25 dans le motif crénelé 2 du bord inférieur du panneau 23.

Si l'on réfère à la Figure 11, on peut voir qu'il y est représenté un ensemble panneau 26 à titre d'exemple constitué d'un assemblage de plusieurs panneaux 19, 23, 27 et de plusieurs pièces de liaison supplémentaires 24, 28, 29.

Le panneau 27 est un autre type de panneau possible qui possède une forme carrée dont la surface correspond au double de celle du panneau 23, quatre ouvertures 20 étant ménagées dans le panneau 27.

Les pièces de liaison supplémentaires 28 possèdent une longueur égale au tiers de celle de la pièce de liaison supplémentaire 24, et les pièces de liaison supplémentaires 29 possèdent une longueur égale à la moitié de celle de la pièce de liaison supplémentaire 24.

Les deux panneaux 19 sont abutés l'un contre l'autre sans entremêlement des motifs crénelés 2 en insérant une pièce de liaison supplémentaire 28 et une pièce de liaison supplémentaire 29 entre ceux-ci.

Les deux panneaux 19 sont abutés contre un bord du panneau 27 sans entremêlement des motifs crénelés 2 en insérant deux pièces de liaison supplémentaires 28 et deux pièces de liaisons supplémentaires 29 entre ceux-ci.

Enfin, les deux panneaux 19 sont abutés contre un bord du panneau 23 sans entremêlement des motifs crénelés 2 en insérant une pièce de liaison supplémentaire 24 et deux pièces de liaison supplémentaires 28 entre ceux-ci.

Ainsi, les pièces de liaison supplémentaires 24, 28, 29 permettent d'abuter les panneaux 19, 23, 27 dans le même plan sans entremêler leurs motifs crénelés 2, les dispositifs de verrouillage par coulissement 5 présents dans les saillies 3 des panneaux 19, 23, 27 et dans les pièces de liaison supplémentaires 24, 28, 29 permettant le verrouillage de l'assemblage.

Si l'on se réfère à la Figure 12, on peut voir qu'il y est représenté trois panneaux 30a, 30b, 30c, des pièces de liaison supplémentaires 31 et 32 et une pièce de jonction supplémentaire 33 selon un quatrième mode de réalisation de la présente invention.

Dans ce quatrième mode de réalisation, les saillies 3 sont des éléments fixés de manière amovible par vissage sur les bords de chacun des panneaux 30a, 30b, 30c.

Sur la Figure 12, les deux saillies 3 supérieures du panneau 30a ont été représentées non montées, et le bord droit du panneau 30b et le bord gauche du panneau 30c ont été représentés sans saillie.

Chaque saillie 3 possède deux ailes parallèles d'emboîtement 3a aptes à s'emboîter sur le bord correspondant du panneau 30a, 30b, 30c au niveau d'un renfoncement d'emboîtement 34.

Chaque aile d'emboîtement de saillie 3a possède un trou traversant 3b, et chaque renfoncement d'emboîtement de panneau 34 possède également un trou traversant 34a, de manière à permettre la fixation des saillies 3 sur les panneaux 30a, 30b, 30c par vissage.

Il est à noter que les saillies 3 pourraient également être fixées par rivetage ou collage, sans s'écarter du cadre de la présente invention.

Les deux panneaux 30a et 30b sont aptes à être abutés l'un contre l'autre sans entremêlement des saillies 3 en insérant des pièces de liaison supplémentaires 31 et 32 entre ceux-ci.

Les deux pièces de liaison supplémentaires 31 possèdent une forme sensiblement parallélépipédique ayant deux alésages longitudinaux traversants 31a parallèles comprenant chacun un dispositif de verrouillage par coulissement (non visible à la Figure 12), de manière à permettre le verrouillage des pièces de liaison supplémentaires 31 dans les saillies 3 du bord droit du panneau 30a et du bord gauche du panneau 30b. La pièce de liaison supplémentaire 32 possède une forme parallélépipédique ayant un alésage longitudinal traversant 32a comprenant un dispositif de verrouillage par coulissement (non visible à la Figure 12). La pièce de liaison supplémentaire 32 comprend en outre une tige 32b s'étendant à partir de la forme parallélépipédique de manière perpendiculaire à l'alésage longitudinal traversant 32a, ladite tige 32b étant apte à être insérée dans un trou 31b formé entre les deux alésages longitudinaux traversants 31a de la pièce de liaison supplémentaire 31, ledit trou 31b étant parallèle aux deux alésages longitudinaux traversants 31a. Le dispositif de verrouillage par coulissement de la pièce de liaison supplémentaire 32 permet ainsi le verrouillage de la pièce de liaison supplémentaire 32 dans les saillies 3 des bords inférieurs des panneaux 30a et 30b. Les pièces de liaison supplémentaires 31 et 32 permettent ainsi la liaison des deux panneaux 30a et 30b dans le même plan.

Il est à noter que la pièce 32 pourrait également être formée d'un seul tenant avec la pièce 31, sans s'écarter du cadre de la présente invention.

Par ailleurs, les deux panneaux 30b et 30c sont aptes à être abutés l'un contre l'autre à l'aide de la pièce de jonction supplémentaire 33.

La pièce de jonction supplémentaire 33 possède un corps parallélépipédique 33a depuis lequel s'étendent des paires d'ailes d'emboîtement parallèles 33b, chaque paire d'ailes d'emboîtement parallèles 33b étant apte à s'emboîter sur un renfoncement d'emboîtement 34 de l'un des bords sans saillie des panneaux 30b et 30c. Chaque aile d'emboîtement 33b comprend un trou traversant 33c pour permettre la fixation par vissage de la pièce de jonction supplémentaire 33 sur les panneaux 30b et 30c. La pièce de jonction supplémentaire 33 permet ainsi l'assemblage des deux panneaux 30b et 30c adjacents dans le même plan.

Le corps parallélépipédique 33a de la pièce de jonction supplémentaire 33 possède en outre en partie supérieure un alésage longitudinal traversant 33d comprenant un dispositif de verrouillage par coulissement (non visible à la Figure 12). Le dispositif de verrouillage par coulissement de la pièce de jonction supplémentaire 33 permet ainsi le verrouillage de la pièce de jonction supplémentaire 33 dans les saillies 3 des bords supérieurs des panneaux 30b et 30c.

Les pièces de liaison supplémentaires 31, 32 et la pièce de jonction supplémentaire 33 permettent ainsi d'assembler les panneaux 30a, 30b, 30c dans le même plan afin de former un panneau de plus grande taille.

Si l'on se réfère aux Figures 13 et 14, on peut voir qu'il y est représenté un dispositif de verrouillage par coulissement 5' selon le quatrième mode de réalisation.

Le dispositif de verrouillage par coulissement 5' comprend une tige mobile 35 dont la longueur est identique à celle de l'alésage longitudinal traversant 4 de la saillie 3 associée.

Le dispositif de verrouillage par coulissement 5' comprend en outre, en tant que mécanisme de retenue, un premier aimant annulaire 36 disposé de manière fixe dans l'alésage longitudinal traversant 4 de la saillie 3 associée et traversé par la tige mobile 35.

Le dispositif de verrouillage par coulissement 5' comprend en outre un second aimant annulaire 37 monté de manière coulissante sur la tige mobile 35, l'extrémité 35a de la tige mobile 35 côté second aimant annulaire 37 étant évasée de manière à empêcher le désengagement du second aimant annulaire 37.

Le dispositif de verrouillage par coulissement 5' comprend en outre une butée 38 disposée de manière fixe dans l'alésage longitudinal traversant 4 de la saillie 3 associée et traversée par la tige mobile 35, de manière à limiter la course du second aimant annulaire 37 dans l'alésage longitudinal traversant 4.

La tige mobile 35 porte une rondelle d'arrêt 39 située entre la butée 38 et le premier aimant annulaire 36, de manière à limiter la course de la tige mobile 35 dans l'alésage longitudinal traversant 4.

La face du second aimant annulaire 37 côté extrémité évasée 35a est polarisée positivement, tandis que la face du second aimant annulaire 37 côté butée 38 est polarisée négativement. De même, la face du premier aimant annulaire 36 côté butée 38 est polarisée positivement, tandis que l'autre face opposée du premier aimant annulaire 36 est polarisée négativement.

Ainsi, dans la position déverrouillée telle que représentée à la Figure 13, la tige mobile 35 se trouve entièrement dans l'alésage longitudinal traversant 4 de la saillie 3 associée, la rondelle d'arrêt 39 est en butée contre le premier aimant annulaire 36 et le second aimant annulaire 37 est pris en sandwich entre l'extrémité évasée 35a de la tige mobile 35 et la butée 38.

En outre, dans la position verrouillée telle que représentée à la Figure 14, la rondelle d'arrêt 39 se retrouve contre la butée 38, et une partie du second aimant annulaire 37 se retrouve en dehors de l'alésage longitudinal traversant 4 de la saillie 3 associée et est configurée pour être attirée, par attraction magnétique, par le premier aimant annulaire 36 de l'alésage longitudinal traversant 4 de la saillie 3 suivante de l'entremêlement de bords de panneaux.

Le dispositif de verrouillage par coulissement 5' selon ce quatrième mode de réalisation permet ainsi d'obtenir un verrouillage linéaire automatique par attraction magnétique. En effet, lorsque les saillies 3 de deux bords crénelés de deux panneaux sont entremêlées, les seconds aimants annulaires 37 sont automatiquement attirés par les premiers aimants annulaires 36 des saillies 3 suivantes et viennent en contact contre ces derniers, les seconds aimants annulaires 37 déplaçant également leurs tiges mobiles 35 associées lors de leur déplacement. Le second aimant annulaire 37 de la dernière saillie 3 de l'entremêlement (à gauche sur la Figure 14) reste immobile étant donné qu'il n'a pas de premier aimant annulaire 36 adjacent, la tige mobile 35 de cette dernière saillie 3 sortant quant à elle partiellement de sa saillie 3 en étant poussée par la tige mobile 35 de la saillie 3 précédente. Le verrouillage est permanent et ce jusqu'à l'intervention humaine par une pression sur l'extrémité évasée 35a de la tige mobile 35 de cette dernière saillie 3 de l'entremêlement. Dans ce cas, les extrémités évasées 35a des autres tiges mobiles 35 permettent un retour des seconds aimants annulaires 37 dans leur position déverrouillée.

Si l'on se réfère à la Figure 15, on peut voir qu'il y est représenté deux panneaux 40 et une pièce d'angle supplémentaire 41 selon un cinquième mode de réalisation de la présente invention.

Chacun des deux panneaux 40 possède une forme carrée possédant une ouverture centrale 40a, ladite ouverture centrale 40a étant apte à accueillir un type quelconque de parois.

Chacun des bords des deux panneaux 40 possède une gorge de section rectangulaire dans laquelle est formé un motif crénelé 2 comprenant trois saillies 3 parallélépipédiques, chaque saillie 3 comprenant un alésage longitudinal traversant 4 dans lequel est disposé un dispositif de verrouillage par coulissement 5 ou 5'.

La pièce d'angle supplémentaire 41 possède une section transversale sensiblement carrée.

Deux faces adjacentes 41a et 41b de la pièce d'angle supplémentaire 41 possède chacune une gorge de section rectangulaire dans laquelle est formé un motif crénelé 2 comprenant trois saillies 3 parallélépipédiques dans chacune desquelles est ménagé un alésage longitudinal traversant 4 dans lequel est disposé un dispositif de verrouillage par coulissement 5 ou 5'.

La face 41a à motif crénelé de la pièce d'angle supplémentaire 41 peut ainsi s'entremêler avec l'un des bords à motif crénelé complémentaire de l'un des panneaux 40, les dispositifs de verrouillage par coulissement 5 ou 5' dudit panneau 40 et de ladite face 41a permettant de verrouiller l'entremêlement.

La face 41b à motif crénelé de la pièce d'angle supplémentaire 41 peut en outre s'entremêler avec l'un des bords à motif crénelé complémentaire de l'autre des panneaux 40, les dispositifs de verrouillage par coulissement 5 ou 5' dudit panneau 40 et de ladite face 41b permettant de verrouiller l'entremêlement.

La pièce d'angle supplémentaire 41 permet ainsi d'assembler les deux panneaux 40 selon un angle de 90°.

Il est à noter que les bords des panneaux 40 et les faces 41a et 41b de la pièce d'angle supplémentaire 41 pourraient également comprendre un nombre quelconque de saillies 3, sans s'écarter du cadre de la présente invention.

En outre, les deux faces 41a et 41b de la pièce d'angle supplémentaire 41 pourraient également être inclinées l'une par rapport à l'autre d'un angle supérieur ou inférieur à 90°, sans s'écarter du cadre de la présente invention.

De préférence, des joints d'étanchéité (non représentés sur la Figure 15) sont disposés sur les parties supérieures des gorges des bords des panneaux 40 et/ou des gorges des faces 41a et 41b de la pièce d'angle supplémentaire 41, de manière à rendre étanche le contenant final assemblé.

Si l'on se réfère à la Figure 16, on peut voir qu'il y est représenté deux panneaux 42 et une pièce d'angle supplémentaire 43 selon un sixième mode de réalisation de la présente invention.

Chacun des deux panneaux 42 possède une forme carrée possédant une ouverture centrale 42a, ladite ouverture centrale 42a étant apte à accueillir un type quelconque de parois.

Chacun des bords des deux panneaux 42 possède une gorge de section semi-circulaire dans laquelle est formé un motif crénelé 2 comprenant trois saillies 3 cylindriques, chaque saillie 3 comprenant un alésage longitudinal traversant 4 dans lequel est disposé un dispositif de verrouillage par coulissement 5 ou 5'.

La pièce d'angle supplémentaire 43 possède deux faces 43a et 43b adjacentes et perpendiculaires.

Chacune desdites deux faces 43a et 43b de la pièce d'angle supplémentaire 43 possèdent une gorge de section semi-circulaire dans laquelle est formé un motif crénelé 2 comprenant trois saillies 3 cylindriques dans chacune desquelles est ménagé un alésage longitudinal traversant 4 dans lequel est disposé un dispositif de verrouillage par coulissement 5 ou 5'.

La face 43a à motif crénelé de la pièce d'angle supplémentaire 43 peut ainsi s'entremêler avec l'un des bords à motif crénelé complémentaire de l'un des panneaux 42, les dispositifs de verrouillage par coulissement 5 ou 5' dudit panneau 42 et de ladite face 43a permettant de verrouiller l'entremêlement.

La face 43b à motif crénelé de la pièce d'angle supplémentaire 43 peut en outre s'entremêler avec l'un des bords à motif crénelé complémentaire de l'autre des panneaux 42, les dispositifs de verrouillage par coulissement 5 ou 5' dudit panneau 42 et de ladite face 43b permettant de verrouiller l'entremêlement.

La pièce d'angle supplémentaire 43 permet ainsi d'assembler les deux panneaux 42 selon un angle de 90°.

Il est à noter que les bords des panneaux 42 et les faces 43a et 43b de la pièce d'angle supplémentaire 43 pourraient également comprendre un nombre quelconque de saillies 3, sans s'écarter du cadre de la présente invention.

En outre, les deux faces 43a et 43b de la pièce d'angle supplémentaire 43 pourraient également être inclinées l'une par rapport à l'autre d'un angle supérieur ou inférieur à 90°, sans s'écarter du cadre de la présente invention.

De préférence, des joints d'étanchéité (non représentés sur la Figure 16) sont disposés sur les parties supérieures des gorges des bords des panneaux 42 et/ou des gorges des faces 43a et 43b de la pièce d'angle supplémentaire 43, de manière à rendre étanche le contenant final assemblé.

Il est bien entendu que les modes de réalisation particuliers qui viennent d'être décrits ont été donnés à titre indicatif et non limitatif, et que des modifications peuvent être apportées sans que l'on s'écarte pour autant de la présente invention.

## Revendications

1. Panneau (1 ; 19 ; 23 ; 27 ; 30a, 30b, 30c ; 40 ; 42) de construction, ledit panneau (1 ; 19 ; 23 ; 27 ; 30a, 30b, 30c ; 40 ; 42) possédant une forme polygonale convexe, chacun des bords du panneau (1 ; 19 ; 23 ; 27 ; 30a, 30b, 30c ; 40 ; 42) possédant, sur toute sa longueur, un motif crénelé (2) constitué d'au moins deux saillies (3) dans chacune desquelles est ménagé un alésage longitudinal traversant (4), **caractérisé par le fait qu'**un dispositif de verrouillage par coulissement (5 ; 5') est disposé dans chaque alésage longitudinal traversant (4) du panneau (1 ; 19 ; 23 ; 27 ; 30a, 30b, 30c ; 40 ; 42), ledit dispositif de verrouillage par coulissement (5 ; 5') possédant une longueur identique à celle de l'alésage longitudinal traversant (4) associé et pouvant prendre l'une d'une position déverrouillée dans laquelle le dispositif de verrouillage par coulissement (5 ; 5') est entièrement rentré à l'intérieur de l'alésage longitudinal traversant (4) associé et d'une position verrouillée dans laquelle le dispositif de verrouillage par coulissement (5 ; 5') sort partiellement de l'alésage longitudinal traversant (4) associé, dans lequel, pour chaque bord du panneau (1 ; 19 ; 23 ;27 ; 30a, 30b, 30c ; 40 ; 42), les dispositifs de verrouillage par coulissement (5 ; 5') du motif crénelé (2) correspondant sont configurés pour coulisser dans la même direction pour passer de la position déverrouillée à la position verrouillée, de telle sorte que, lorsque l'un des motifs crénelés (2) du panneau (1 ; 19 ; 23 ; 27 ; 30a, 30b, 30c ; 40 ; 42) est entremêlé avec un motif crénelé (2) complémentaire d'un bord d'un autre panneau (1 ; 19 ; 23 ; 27 ; 30a, 30b, 30c ; 40 ; 42), lors du passage dans la position verrouillée, chaque dispositif de verrouillage par coulissement (5 ; 5') dudit motif crénelé (2) est configuré pour rentrer partiellement dans l'alésage longitudinal traversant (4) de la saillie (3) adjacente dudit autre panneau (1 ; 19 ; 23 ; 27 ; 30a, 30b, 30c ; 40 ; 42) et pousser le dispositif de verrouillage par coulissement (5 ; 5') de ladite saillie (3) adjacente dudit autre panneau (1 ; 19 ; 23 ; 27 ; 30a, 30b, 30c ; 40 ; 42).

2. Panneau (1 ; 19 ; 23 ; 27 ; 30a, 30b, 30c ; 40 ; 42) selon la revendication 1, **caractérisé par le fait que** ledit panneau (1 ; 19 ; 23 ; 27 ; 30a, 30b, 30c ; 40 ; 42) possède une forme carrée ou rectangulaire, la hauteur des au moins deux saillies (3) de chaque motif crénelé (2) étant égale à l'épaisseur du panneau (1 ; 19 ; 23 ; 27 ; 30a, 30b, 30c ; 40 ; 42).

3. Panneau (30a, 30b, 30c) selon la revendication 1 ou 2, **caractérisé par le fait que** les au moins deux saillies (3) de chaque motif crénelé (2) sont fixées de manière amovible sur le bord correspondant du panneau (30a, 30b, 30c).

4. Panneau (1 ; 19 ; 23 ; 27 ; 30a, 30b, 30c ; 40 ; 42) selon l'une des revendications 1 à 3, **caractérisé par le fait que** chaque saillie (3) de motif crénelé (2) possède un mécanisme de retenue configuré pour retenir le dispositif de verrouillage par coulissement (5 ; 5') dans l'une de la position déverrouillée et de la position verrouillée.

5. Panneau (1 ; 19 ; 23 ; 27 ; 30a, 30b, 30c ; 40 ; 42) selon la revendication 4, **caractérisé par le fait que** chaque dispositif de verrouillage par coulissement (5) comprend un corps allongé (9) apte à coulisser dans l'alésage longitudinal traversant (4) de la saillie (3) associée, ledit corps allongé (9) comprenant une première extrémité portant un premier élément métallique (10) et une seconde extrémité opposée portant un second élément métallique (11), le dispositif de verrouillage par coulissement (5) comprenant en outre une tige (12) s'étendant axialement à partir de la première extrémité du corps allongé (9), le mécanisme de retenue étant constitué d'un aimant annulaire (13) disposé de manière fixe dans l'alésage longitudinal traversant (4) de la saillie (3) associée et traversé par ladite tige (12), de telle sorte que, dans la position déverrouillée, le corps allongé (9) se trouve entièrement dans l'alésage longitudinal traversant (4) de la saillie (3) associée et le premier élément métallique (10) porté par la première extrémité du corps allongé (9) est en contact avec l'aimant annulaire (13), et dans la position verrouillée obtenue en poussant ladite tige (12) vers l'intérieur de l'alésage longitudinal traversant (4), la seconde extrémité du corps allongé (9) se trouve en dehors de l'alésage longitudinal traversant (4) de la saillie (3) associée et le second élément métallique (11) porté par la seconde extrémité du corps allongé (9) est configurée pour être en contact avec l'aimant annulaire (13) de l'alésage longitudinal traversant (4) de la saillie (3) adjacente d'un autre panneau (1 ; 19 ; 23 ; 27 ; 30a, 30b, 30c ; 40 ; 42) entremêlé avec ledit panneau (1 ; 19 ; 23 ; 27 ; 30a, 30b, 30c ; 40 ; 42), le dispositif de verrouillage par coulissement (5) comprenant en outre une butée (17) disposée de manière fixe dans l'alésage longitudinal traversant (4) de la saillie (3) associée, au niveau d'un évidement périphérique (15) ménagé dans le corps allongé (9) de manière à limiter la course du corps allongé (9) dans l'alésage longitudinal traversant (4).

6. Panneau (1 ; 19 ; 23 ; 27 ; 30a, 30b, 30c ; 40 ; 42) selon la revendication 4, **caractérisé par le fait que** chaque dispositif de verrouillage par coulissement (5') comprend une tige mobile (35) dont la longueur est identique à celle de l'alésage longitudinal traversant (4) de la saillie (3) associée, le mécanisme de retenue étant constitué d'un premier aimant annulaire (36) disposé de manière fixe dans l'alésage longitudinal traversant (4) de la saillie (3) associée et traversé par ladite tige mobile (35), un second aimant annulaire (37) étant monté de manière coulissante sur la tige mobile (35), l'extrémité de la tige mobile (35) côté second aimant annulaire étant évasée de manière à empêcher le désengagement du second aimant annulaire (37), le dispositif de verrouillage par coulissement (5') comprenant en outre une butée (38) disposée de manière fixe dans l'alésage longitudinal traversant (4) de la saillie (3) associée de manière à limiter la course du second aimant annulaire (37) dans l'alésage longitudinal traversant (4), la tige mobile (35) portant une rondelle d'arrêt (39) située entre la butée (38) et le premier aimant annulaire (36) de manière à limiter la course de la tige mobile (35) dans l'alésage longitudinal traversant (4), de telle sorte que, dans la position déverrouillée, la tige mobile (35) se trouve entièrement dans l'alésage longitudinal traversant (4) de la saillie (3) associée, la rondelle d'arrêt (39) est en butée contre le premier aimant annulaire (36) et le second aimant annulaire (37) est pris en sandwich entre l'extrémité évasée de la tige mobile (35) et la butée (38), et dans la position verrouillée, la rondelle d'arrêt (39) est contre la butée (38) et au moins une partie du second aimant annulaire (37) se trouve en dehors de l'alésage longitudinal traversant (4) de la saillie (3) associée et est configurée pour être attirée, par attraction magnétique, par le premier aimant annulaire (36) de l'alésage longitudinal traversant (4) de la saillie (3) adjacente d'un autre panneau (1 ; 19 ; 23 ; 27 ; 30a, 30b, 30c ; 40 ; 42) entremêlé avec ledit panneau (1 ; 19 ; 23 ; 27 ; 30a, 30b, 30c ; 40 ; 42).

7. Panneau (19 ; 23 ; 27 ; 40 ; 42) selon l'une des revendications 1 à 6, **caractérisé par le fait que** le panneau (19 ; 23 ; 27 ; 40 ; 42) possède au moins une ouverture (20 ; 40a ; 42a) ménagée dans son épaisseur.

8. Panneau (19 ; 23 ; 27 ; 40 ; 42) selon la revendication 7, **caractérisé par le fait que** le panneau (19 ; 23 ; 27 ; 40 ; 42) comprend en outre au moins un élément de fixation disposé autour de l'au moins une ouverture (20 ; 40a ; 42a) et configuré pour permettre la fixation d'un revêtement en regard de l'au moins une ouverture (20 ; 40a ; 42a).

9. Panneau (1 ; 19 ; 23 ; 27 ; 30a, 30b, 30c ; 40 ; 42) selon l'une des revendications 1 à 8, **caractérisé par le fait qu'**il est réalisé en au moins un matériau parmi de la matière plastique, du métal, du bois et du carton.

10. Kit pour construire un objet modulable (7 ; 8), comprenant une pluralité de panneaux de construction (1 ; 19 ; 23 ; 27 ; 30a, 30b, 30c ; 40 ; 42) selon l'une des revendications 1 à 9.

11. Kit selon la revendication 10, **caractérisé par le fait qu'**il comprend en outre au moins une pièce de liaison supplémentaire (24 ; 28 ; 29 ; 31) conçue pour être insérée dans des motifs crénelés (2) contigus de deux panneaux (1 ; 19 ; 23 ; 27 ; 30a, 30b, 30c ; 40 ; 42) adjacents de manière à permettre l'assemblage des deux panneaux (1 ; 19 ; 23 ; 27 ; 30a, 30b, 30c ; 40 ; 42) adjacents dans le même plan, l'au moins une pièce de liaison supplémentaire (24 ; 28 ; 29 ; 31) possédant deux alésages longitudinaux traversants (25 ; 31a) parallèles comprenant chacun un dispositif de verrouillage par coulissement (5 ; 5').

12. Kit selon la revendication 11, **caractérisé par le fait que** l'au moins une pièce de liaison supplémentaire (31, 32) possède en outre un troisième alésage longitudinal traversant (32a) perpendiculaire aux deux alésages longitudinaux traversants (31a) parallèles, ledit troisième alésage longitudinal traversant (32a) comprenant un dispositif de verrouillage par coulissement (5 ; 5').

13. Kit selon l'une des revendications 10 à 12 en dépendance de la revendication 3, **caractérisé par le fait qu'**il comprend en outre au moins une pièce de jonction supplémentaire (33) conçue pour s'emboîter sur deux bords adjacents sans saillie de deux panneaux (30a, 30b, 30c) adjacents, de manière à permettre l'assemblage des deux panneaux (30a, 30b, 30c) adjacents dans le même plan.

14. Kit selon l'une des revendications 10 à 13, **caractérisé par le fait qu'**il comprend en outre au moins une pièce d'angle supplémentaire (41 ; 43) comprenant deux faces (41a, 41b ; 43a, 43b) adjacentes comportant chacune un motif crénelé (2) constitué d'au moins deux saillies (3) dans chacune desquelles est ménagé un alésage longitudinal traversant (4) dans lequel est disposé un dispositif de verrouillage par coulissement (5 ; 5'), de telle sorte que chacune desdites deux faces (41a, 41b ; 43a, 43b) à motif crénelé de l'au moins pièce d'angle supplémentaire (41 ; 43) est configurée pour s'entremêler avec un bord à motif crénelé complémentaire d'un panneau (40 ; 42), de manière à former une liaison à angle de deux panneaux (40 ; 42).

15. Objet modulable (7 ; 8), tel qu'un emballage modulable, un meuble modulable ou une cloison modulable, construit à l'aide d'un kit selon l'une des revendications 10 à 14.

## Patentansprüche

1. - Bauplatte (1; 19; 23; 27; 30a, 30b, 30c; 40; 42), wobei die Platte (1; 19; 23; 27; 30a, 30b, 30c; 40; 42) eine konvexe polygonale Form besitzt, wobei jeder der Ränder der Platte (1; 19; 23; 27; 30a, 30b, 30c; 40; 42) über seine gesamte Länge ein gezacktes Motiv (2) besitzt, das aus mindestens zwei Vorsprüngen (3) besteht, in denen jeweils eine längliche Durchgangsbohrung (4) einrichtet ist, **dadurch gekennzeichnet, dass** eine Verriegelungsvorrichtung durch Gleiten (5; 5') in jeder länglichen Durchgangsbohrung (4) der Platte (1; 19; 23; 27; 30a, 30b, 30c; 40; 42) angeordnet ist, wobei die Verriegelungsvorrichtung durch Gleiten (5; 5') eine Länge besitzt, die mit der der zugeordneten länglichen Durchgangsbohrung (4) identisch ist und entweder eine entriegelte Position einnehmen kann, in der die Verriegelungsvorrichtung durch Gleiten (5; 5') vollkommen in das Innere der zugeordneten länglichen Durchgangsbohrung (4) aufgenommen ist, oder eine verriegelte Position, in der die Verriegelungsvorrichtung durch Gleiten (5; 5') teilweise aus der zugeordneten länglichen Durchgangsbohrung (4) heraustritt, wobei für jeden Rand der Platte (1; 19; 23;27; 30a, 30b, 30c; 40; 42) die Verriegelungsvorrichtungen durch Gleiten (5; 5') des entsprechenden gezackten Motivs (2) ausgelegt sind, um in derselben Richtung zu gleiten, um aus der entriegelten Position in die verriegelte Position zu wechseln, so dass, wenn das eine der gezackten Motive (2) der Platte (1; 19; 23; 27; 30a, 30b, 30c; 40; 42) mit einem komplementären gezackten Motiv (2) eines Randes einer anderen Platte (1; 19; 23; 27; 30a, 30b, 30c; 40; 42) beim Übergang in die verriegelte Position verkeilt ist, jede Verriegelungsvorrichtung durch Gleiten (5; 5') des gezackten Motivs (2) ausgelegt ist, um teilweise in die längliche Durchgangsbohrung (4) des benachbarten Vorsprungs (3) der anderen Platte (1; 19; 23; 27; 30a, 30b, 30c; 40; 42) einzutreten und die Verriegelungsvorrichtung durch Gleiten (5; 5') des benachbarten Vorsprungs (3) der anderen Platte (1; 19; 23; 27; 30a, 30b, 30c; 40; 42) zu schieben.

2. - Platte (1; 19; 23; 27; 30a, 30b, 30c; 40; 42) nach Anspruch 1, **dadurch gekennzeichnet, dass** die Platte (1; 19; 23; 27; 30a, 30b, 30c; 40; 42) eine quadratische oder rechteckige Form besitzt, wobei die Höhe der mindestens zwei Vorsprünge (3) jedes gezackten Motivs (2) gleich der Dicke der Platte (1; 19; 23; 27; 30a, 30b, 30c; 40; 42) ist.

3. - Platte (30a, 30b, 30c) nach Anspruch 1 oder 2, **dadurch gekennzeichnet, dass** die mindestens zwei Vorsprünge (3) jedes gezackten Motivs (2) lösbar auf dem entsprechenden Rand der Platte (30a, 30b, 30c) befestigt sind.

4. - Platte (1; 19; 23; 27; 30a, 30b, 30c; 40; 42) nach einem der Ansprüche 1 bis 3, **dadurch gekennzeichnet, dass** jeder Vorsprung (3) eines gezackten Motivs (2) einen Haltemechanismus besitzt, der ausgelegt ist, um die Verriegelungsvorrichtung durch Gleiten (5; 5') entweder in der entriegelten Position oder in der verriegelten Position zu halten.

5. - Platte (1; 19; 23; 27; 30a, 30b, 30c; 40; 42) nach Anspruch 4, **dadurch gekennzeichnet, dass** jede Verriegelungsvorrichtung durch Gleiten (5) einen länglichen Körper (9) umfasst, der imstande ist, in der länglichen Durchgangsbohrung (4) des zugeordneten Vorsprungs (3) zu gleiten, wobei der längliche Körper (9) ein erstes Ende umfasst, das ein erstes Metallelement (10) trägt, und ein entgegengesetztes zweites Ende, das ein zweites Metallelement (11) trägt, wobei die Verriegelungsvorrichtung durch Gleiten (5) ferner einen Stab (12) umfasst, der sich axial ausgehend von dem ersten Ende des länglichen Körpers (9) erstreckt, wobei der Haltemechanismus aus einem ringförmigen Magnet (13) besteht, der fest in der länglichen Durchgangsbohrung (4) des zugeordneten Vorsprungs (3) angeordnet ist und von dem Stab (12) durchquert wird, so dass sich in der entriegelten Position der längliche Körper (9) vollständig in der länglichen Durchgangsbohrung (4) des zugeordneten Vorsprungs (3) befindet und das erste Metallelement (10), das von dem ersten Ende des länglichen Körpers (9) getragen wird, mit dem ringförmigen Magnet (13) im Kontakt ist, und in der verriegelten Position, die durch Schieben des Stabs (12) in das Innere der länglichen Durchgangsbohrung (4) erreicht wird, sich das zweite Ende des länglichen Körpers (9) außerhalb der länglichen Durchgangsbohrung (4) des zugeordneten Vorsprungs (3) befindet und das zweite Metallelement (11), das von dem zweiten Ende des länglichen Körpers (9) getragen wird, ausgelegt ist, um mit dem ringförmigen Magnet (13) der länglichen Durchgangsbohrung (4) des benachbarten Vorsprungs (3) einer anderen Platte (1; 19; 23; 27; 30a, 30b, 30c; 40; 42) im Kontakt zu sein, die mit der Platte (1; 19; 23; 27; 30a, 30b, 30c; 40; 42) verkeilt ist, wobei die Verriegelungsvorrichtung durch Gleiten (5) ferner einen Anschlag (17) umfasst, der fest in der länglichen Durchgangsbohrung (4) des zugeordneten Vorsprungs (3) im Bereich einer peripheren Aushöhlung (15) angeordnet ist, die in dem länglichen Körper (9) eingerichtet ist, so dass der Weg des länglichen Körpers (9) in der länglichen Durchgangsbohrung (4) begrenzt ist.

6. - Platte (1; 19; 23; 27; 30a, 30b, 30c; 40; 42) nach Anspruch 4, **dadurch gekennzeichnet, dass** jede Verriegelungsvorrichtung durch Gleiten (5') einen beweglichen Stab (35) umfasst, dessen Länge mit der der länglichen Durchgangsbohrung (4) des zugeordneten Vorsprungs (3) identisch ist, wobei der Haltemechanismus aus einem ersten ringförmigen Magnet (36) besteht, der fest in der länglichen Durchgangsbohrung (4) des zugeordneten Vorsprungs (3) angeordnet ist und von dem beweglichen Stab (35) durchquert wird, wobei ein zweiter ringförmiger Magnet (37) gleitend auf dem beweglichen Stab (35) angebracht ist, wobei das Ende des beweglichen Stabs (35) auf der Seite des zweiten ringförmigen Magnets erweitert ist, so dass das Ziehen aus dem zweiten ringförmigen Magnet (37) verhindert wird, wobei die Verriegelungsvorrichtung durch Gleiten (5') ferner einen Anschlag (38) umfasst, der fest in der länglichen Durchgangsbohrung (4) des zugeordneten Vorsprungs (3) derart angeordnet ist, dass der Weg des zweiten ringförmigen Magnets (37) in der länglichen Durchgangsbohrung (4) begrenzt ist, wobei der bewegliche Stab (35) eine Sicherungsscheibe (39) trägt, die sich zwischen dem Anschlag (38) und dem ersten ringförmigen Magnet (36) derart befindet, dass der Weg des beweglichen Stabs (35) in der länglichen Durchgangsbohrung (4) begrenzt ist, so dass sich in der entriegelten Position der bewegliche Stab (35) vollkommen in der länglichen Durchgangsbohrung (4) des zugeordneten Vorsprungs (3) befindet, wobei die Sicherungsscheibe (39) am ersten ringförmigen Magnet (36) in Anschlag ist und der zweite ringförmige Magnet (37) zwischen dem erweiterten Ende des beweglichen Stabs (35) und dem Anschlag (38) eingeklemmt ist, und in der verriegelten Position die Sicherungsscheibe (39) am Anschlag (38) ist und sich mindestens ein Teil des zweiten ringförmigen Magnets (37) außerhalb der länglichen Durchgangsbohrung (4) des zugeordneten Vorsprungs (3) befindet und ausgelegt ist, um durch magnetische Anziehung von dem ersten ringförmigen Magnet (36) der länglichen Durchgangsbohrung (4) des Vorsprungs (3) angezogen zu sein, der zu einer anderen Platte (1; 19; 23; 27; 30a, 30b, 30c; 40; 42) benachbart ist, die mit der Platte (1; 19; 23; 27; 30a, 30b, 30c; 40; 42) verkeilt ist.

7. - Platte (19; 23; 27; 40; 42) nach einem der Ansprüche 1 bis 6, **dadurch gekennzeichnet, dass** die Platte (19; 23; 27; 40; 42) mindestens eine Öffnung (20; 40a; 42a) besitzt, die in deren Dicke eingerichtet ist.

8. - Platte (19; 23; 27; 40; 42) nach Anspruch 7, **dadurch gekennzeichnet, dass** die Platte (19; 23; 27; 40; 42) ferner mindestens ein Befestigungselement umfasst, das um die mindestens eine Öffnung (20; 40a; 42a) angeordnet und ausgelegt ist, um die Befestigung einer Beschichtung zu gestatten, die der mindestens einen Öffnung (20; 40a; 42a) zugewandt ist.

9. - Platte (1; 19; 23; 27; 30a, 30b, 30c; 40; 42) nach einem der Ansprüche 1 bis 8, **dadurch gekennzeichnet, dass** sie aus mindestens einem der Materialien Kunststoff, Metall, Holz und Karton hergestellt ist.

10. - Set für die Konstruktion eines modulierbaren Gegenstands (7; 8), umfassend eine Vielzahl von Bauplatten (1; 19; 23; 27; 30a, 30b, 30c; 40; 42) nach einem der Ansprüche 1 bis 9.

11. . Set nach Anspruch 10, **dadurch gekennzeichnet, dass** es ferner mindestens ein zusätzliches Verbindungsteil (24; 28; 29; 31) umfasst, das konstruiert ist, um in aneinanderstoßende gezackte Motive (2) von zwei benachbarten Platten (1; 19; 23; 27; 30a, 30b, 30c; 40; 42) derart eingesetzt zu sein, dass der Zusammenbau der zwei benachbarten Platten (1; 19; 23; 27; 30a, 30b, 30c; 40; 42) in derselben Ebene gestattet ist, wobei das mindestens eine zusätzliche Verbindungsteil (24; 28; 29; 31) zwei parallele längliche Durchgangsbohrungen (25; 31a) besitzt, die jeweils eine Verriegelungsvorrichtung durch Gleiten (5; 5') umfassen.

12. - Set nach Anspruch 11, **dadurch gekennzeichnet, dass** das mindestens eine zusätzliche Verbindungsteil (31, 32) ferner eine dritte längliche Durchgangsbohrung (32a) besitzt, die senkrecht zu den zwei parallelen länglichen Durchgangsbohrungen (31a) ist, wobei die dritte längliche Durchgangsbohrung (32a) eine Verriegelungsvorrichtung durch Gleiten (5; 5') umfasst.

13. - Set nach einem der Ansprüche 10 bis 12 in Abhängigkeit von Anspruch 3, **dadurch gekennzeichnet, dass** es ferner mindestens ein zusätzliches Anschlussstück (33) umfasst, das konstruiert ist, um auf zwei benachbarten Rändern ohne Vorsprung von zwei benachbarten Platten (30a, 30b, 30c) derart zu rasten, dass der Zusammenbau der zwei benachbarten Platten (30a, 30b, 30c) in derselben Ebene gestattet ist.

14. - Set nach einem der Ansprüche 10 bis 13, **dadurch gekennzeichnet, dass** es ferner mindestens ein zusätzliches Winkelstück (41; 43) umfasst, das zwei benachbarte Flächen (41a, 41b; 43a, 43b) umfasst, die jeweils ein gezacktes Motiv (2) aufweisen, das aus mindestens zwei Vorsprüngen (3) besteht, wobei in jedem von ihnen eine längliche Durchgangsbohrung (4) eingerichtet ist, in der eine Verriegelungsvorrichtung durch Gleiten (5; 5') angeordnet ist, so dass jede der zwei Flächen (41a, 41b; 43a, 43b) mit gezacktem Motiv des mindestens einen zusätzlichen Winkelstücks (41; 43) ausgelegt ist, um sich mit einem Rand mit komplementärem gezacktem Motiv einer Platte (40; 42) derart zu verkeilen, dass eine Winkelverbindung von zwei Platten (40; 42) gebildet wird.

15. - Modulierbarer Gegenstand (7; 8) wie eine modulierbare Verpackung, ein modulierbares Möbel oder eine modulierbare Trennwand, der mit Hilfe eines Sets nach einem der Ansprüche 10 bis 14 konstruiert ist.

## Claims

1. A construction panel (1; 19; 23; 27; 30a, 30b, 30c; 40; 42), said panel (1; 19; 23; 27; 30a, 30b, 30c; 40; 42) having a convex polygonal shape, each of the edges of the panel (1; 19; 23; 27; 30a, 30b, 30c; 40; 42) having, over its entire length, a crenelated pattern (2) which is made up of at least two protrusions (3) in each of which a longitudinal through bore (4) is arranged, **characterized in that** a sliding locking device (5; 5') is positioned in each longitudinal through bore (4) of the panel (1; 19; 23; 27; 30a, 30b, 30c; 40; 42), said sliding locking device (5; 5') having a length which is identical to that of the associated longitudinal through bore (4) and being able to assume one of an unlocked position in which the sliding locking device (5; 5') is completely withdrawn inside the associated longitudinal through bore (4) and a locked position in which the sliding locking device (5; 5') partially leaves the associated longitudinal through bore (4), wherein, for each edge of the panel (1; 19; 23; 27; 30a, 30b, 30c; 40; 42), the sliding locking devices (5; 5') of the corresponding crenelated pattern (2) are configured to slide in the same direction to pass from the unlocked position to the locked position, such that, when one of the crenelated patterns (2) of the panel (1; 19; 23; 27; 30a, 30b, 30c; 40; 42) is interconnected with a complementary crenelated pattern (2) of an edge of another panel (1; 19; 23; 27; 30a, 30b, 30c; 40; 42), during the passage to the locked position, each sliding locking device (5; 5') of said crenelated pattern (2) is configured to partially withdraw into the longitudinal through bore (4) of the adjacent protrusion (3) of said other panel (1; 19; 23; 27; 30a, 30b, 30c; 40; 42) and to push the sliding locking device (5; 5') of said adjacent protrusion (3) of said other panel (1; 19; 23; 27; 30a, 30b, 30c; 40; 42) .

2. The panel (1; 19; 23; 27; 30a, 30b, 30c; 40; 42) according to claim 1, **characterized in that** said panel (1; 19; 23; 27; 30a, 30b, 30c; 40; 42) has a square or rectangular shape, the height of the at least two protrusions (3) of each crenelated pattern (2) being equal to the thickness of the panel (1; 19; 23; 27; 30a, 30b, 30c; 40; 42).

3. The panel (30a, 30b, 30c) according to claim 1 or 2, **characterized in that** the at least two protrusions (3) of each crenelated pattern (2) are fixed removably on the corresponding edge of the panel (30a, 30b, 30c).

4. The panel (1; 19; 23; 27; 30a, 30b, 30c; 40; 42) according to one of claims 1 to 3, **characterized in that** each crenelated pattern (2) protrusion (3) has a retaining mechanism which is configured to retain the sliding locking device (5; 5') in one of the unlocked position and the locked position.

5. The panel (1; 19; 23; 27; 30a, 30b, 30c; 40; 42) according to claim 4, **characterized in that** each sliding locking device (5) comprises an elongated body (9) which is able to slide in the longitudinal through bore (4) of the associated protrusion (3), said elongated body (9) comprising a first end carrying a first metal element (10) and a second opposite end carrying a second metal element (11), the sliding locking device (5) further comprising a rod (12) extending axially from the first end of the elongated body (9), the retaining mechanism being an annular magnet (13) positioned fixedly in the longitudinal through bore (4) of the associated protrusion (3) and passed through by said rod (12), such that, in the unlocked position, the elongated body (9) is located entirely in the longitudinal through bore (4) of the associated protrusion (3) and the first metal element (10) carried by the first end of the elongated body (9) is in contact with the annular magnet (13), and in the locked position obtained by pushing said rod (12) toward the inside of the longitudinal through bore (4), the second end of the elongated body (9) is located outside the longitudinal through bore (4) of the associated protrusion (3) and the second metal element (11) carried by the second end of the elongated body (9) is configured to be in contact with the annular magnet (13) of the longitudinal through bore (4) of the adjacent protrusion (3) of another panel (1; 19; 23; 27; 30a, 30b, 30c; 40; 42) which is interconnected with said panel (1; 19; 23; 27; 30a, 30b, 30c; 40; 42), the sliding locking device (5) further comprising a stop (17) positioned fixedly in the longitudinal through bore (4) of the associated protrusion (3), at a peripheral recess (15) arranged in the elongated body (9) so as to limit the travel of the elongated body (9) in the longitudinal through bore (4) .

6. The panel (1; 19; 23; 27; 30a, 30b, 30c; 40; 42) according to claim 4, **characterized in that** each sliding locking device (5') comprises a movable rod (35) whose length is identical to that of the longitudinal through bore (4) of the associated protrusion (3), the retaining mechanism being a first annular magnet (36) positioned fixedly in the longitudinal through bore (4) of the associated protrusion (3) and passed through by said movable rod (35), a second annular magnet (37) being mounted slidingly on the movable rod (35), the end of the movable rod (35) on the side of the second annular magnet being flared so as to prevent the disengagement of the second annular magnet (37), the sliding locking device (5') further comprising a stop (38) positioned fixedly in the longitudinal through bore (4) of the associated protrusion (3) so as to limit the travel of the second annular magnet (37) in the longitudinal through bore (4), the movable rod (35) carrying a stop washer (39) which is located between the stop (38) and the first annular magnet (36) so as to limit the travel of the movable rod (35) in the longitudinal through bore (4), such that, in the unlocked position, the movable rod (35) is located entirely in the longitudinal through bore (4) of the associated protrusion (3), the stop washer (39) is abutting against the first annular magnet (36), and the second annular magnet (37) is sandwiched between the flared end of the movable rod (35) and the stop (38), and in the locked position, the stop washer (39) is against the stop (38), and at least part of the second annular magnet (37) is located outside the longitudinal through bore (4) of the associated protrusion (3) and is configured to be attracted, by magnetic attraction, by the first annular magnet (36) of the longitudinal through bore (4) of the adjacent protrusion (3) of another panel (1; 19; 23; 27; 30a, 30b, 30c; 40; 42) which is interconnected with said panel (1; 19; 23; 27; 30a, 30b, 30c; 40; 42).

7. The panel (19; 23; 27; 40; 42) according to one of claims 1 to 6, **characterized in that** the panel (19; 23; 27; 40; 42) has at least one opening (20; 40a; 42a) arranged in its thickness.

8. The panel (19; 23; 27; 40; 42) according to claim 7, **characterized in that** the panel (19; 23; 27; 40; 42) further comprises at least one fastening element positioned around the at least one opening (20; 40a; 42a) and configured to allow the fastening of a covering facing the at least one opening (20; 40a; 42a).

9. The panel (1; 19; 23; 27; 30a, 30b, 30c; 40; 42) according to one of claims 1 to 8, **characterized in that** it is made from at least one material from among plastic, metal, wood and cardboard.

10. A kit for building a modular object (7; 8), comprising a plurality of construction panels (1; 19; 23; 27; 30a, 30b, 30c; 40; 42) according to one of claims 1 to 9.

11. The kit according to claim 10, **characterized in that** it further comprises at least one additional connecting part (24; 28; 29; 31) which is arranged to be inserted into adjacent crenelated patterns (2) of two adjacent panels (1; 19; 23; 27; 30a, 30b, 30c; 40; 42) so as to allow the assembly of the two adjacent panels (1; 19; 23; 27; 30a, 30b, 30c; 40; 42) in the same plane, the at least one additional connecting part (24; 28; 29; 31) having two parallel longitudinal through bores (25; 31a) each comprising a sliding locking device (5; 5').

12. The kit according to claim 11, **characterized in that** the at least one additional connecting part (31, 32) further has a third longitudinal through bore (32a) which is perpendicular to the two parallel longitudinal through bores (31a), said third longitudinal through bore (32a) comprising a sliding locking device (5; 5').

13. The kit according to one of claims 10 to 12 depending on claim 3, **characterized in that** it further comprises at least one additional junction part (33) which is arranged to nest into two adjacent edges with no protrusion of two adjacent panels (30a, 30b, 30c), so as to allow the assembly of the two adjacent panels (30a, 30b, 30c) in the same plane.

14. The kit according to one of claims 10 to 13, **characterized in that** it further comprises at least one additional corner part (41; 43) comprising two adjacent faces (41a, 41b; 43a, 43b) each including a crenelated pattern (2) made up of at least two protrusions (3) in each of which a longitudinal through bore (4) is arranged in which a sliding locking device (5, 5') is positioned, such that each of said two faces (41a, 41b; 43a, 43b) with crenelated pattern of the at least one additional corner part (41; 43) is configured to interconnect with an edge with complementary crenelated pattern of a panel (40; 42), so as to form a corner connection of two panels (40; 42).

15. A modular object (7; 8), such as a modular packaging item, a modular furniture item or a modular partition, built using a kit according to one of claims 10 to 14.
